# EUROPÄISCHE PATENTSCHRIFT

(11) **EP 0 564 610 B1**
(45) Veröffentlichungstag und Bekanntmachung des Hinweises auf die Patenterteilung: **13.12.1995**
(21) Anmeldenummer: 92918896.9
(22) Anmeldetag: 04.09.1992
(51) Int. Cl.: F01L 1/34

(54) **HYDRAULISCHE STEUEREINRICHTUNG**
HYDRAULIC CONTROL DEVICE
SYSTEME DE COMMANDE HYDRAULIQUE

(30) Priorität: 26.10.1991 DE 4135380
(43) Veröffentlichungstag der Anmeldung: 13.10.1993
(73) Patentinhaber: ROBERT BOSCH GMBH, 70442 Stuttgart (DE)
(72) Erfinder: MÜLLER, Martin, D-71634 Ludwigsburg (DE)
(86) Internationale Anmeldenummer: DE9200748
(87) Internationale Veröffentlichungsnummer: WO9308379

(56) Entgegenhaltungen:
- DE-A- 3 929 621
- FR-A- 2 657 648

## Beschreibung

### Stand der Technik

Die Erfindung geht aus von einer hydraulischen Steuereinrichtung zum Verdrehen der Nockenwelle einer Brennkraftmaschine nach der Gattung des Hauptanspruchs. Bei einer derartigen bekannten Steuereinrichtung sind insbesondere die Pumpe und das Magnetventil extern angeordnet, was verhältnismäßig umständlich ist, insbesondere hinsichtlich der notwendigen Druckmittelverbindungen, aber auch einen erheblichen Bauaufwand bedingt (DE-OS 32 47 916). Aus der DE-A-3 929 621 ist eine gattungsgemäße hydraulische Steuereinrichtung bekannt, mit einer den Verstelldruck aufbauenden Hydropumpe und einem den Verstelldruck steuernden Magnetventil, die mit der Steuereinrichtung eine Baueinheit bilden. Dabei hat diese bekannte Steuereinrichtung jedoch den Nachteil, daß der auf den Verstellkolben der Steuereinrichtung wirkende Zylinderraum außerhalb des Hydraulikkörpers gelegen ist, was einen relativ großen Bauraum der Steuereinrichtung und zudem lange Druckleitungen zwischen der Hydropumpe und dem auf den Verstellkolben wirkenden Zylinderraum zur Folge hat.

### Vorteile der Erfindung

Die erfindungsgemäße hydraulische Steuereinrichtung mit den kennzeichnenden Merkmalen des Hauptanspruchs hat demgegenüber den Vorteil, daß sie sehr kompakt baut und sehr einfach in eine Brennkraftmaschine bzw. deren Motorraum zu installieren ist. Weitere Vorteile der Erfindung ergeben sich aus den Unteransprüchen.

### Zeichnung

Ein Ausführungsbeispiel der Erfindung ist in der nachfolgenden Beschreibung und Zeichnung näher erläutert. Letztere zeigt in Figur 1 einen Längsschnitt einer hydraulischen Steuereinrichtung zum Verdrehen der Nockenwelle einer Brennkraftmaschine und in Figur 2 einen Schnitt längs II-II nach Figur 1.

### Beschreibung des Ausführungsbeispiels

In Figur 1 ist mit 10A das eine Ende einer Nockenwelle 10 bezeichnet, welche in einem Nockenwellenlager 11 gelagert ist. Die Nockenwelle ist angetrieben von einem Antriebszahnrad 12, an welches sich ein Hydraulikgehäuse 13 anschließt. Dieses sowie das Zahnrad 12 und die Nockenwelle 10 sind drehwinkelbeweglich mit Schrauben 14 und Hülsen 15 verbunden, und zwar dadurch, daß die Hülsen 14 in längsverlaufenden Schlitzen 12A des Antriebszahnrads 12 mit Spiel angeordnet sind. Es ist nur eine Schaube und nur eine Hülse in Figur 1 dargestellt. Auf die Schrauben ist weiter unten noch näher eingegangen.

Das Antriebszahnrad 12 hat eine Nabe 17, an deren Bohrung eine Schrägverzahnung 18 ausgebildet ist. Mit dieser kämmt eine ebensolche Verzahnung eines Koppelglieds 19, das einen im Durchmesser reduzierten Fortsatz 20 hat, welcher am Außenumfang eine Geradverzahnung 21 aufweist, welche mit einer ebensolchen Verzahnung an einer Hülse 22 in Eingriff steht, die fest in einer mittigen und durchgehenden Längsbohrung 23 der Nockenwelle 10 angeordnet ist. Auf diese Weise entsteht beim Verschieben des Koppelglieds 19 eine relative Verdrehung der Nockenwelle 10 dem Zahnrad 12 gegenüber.

Gegenüber dem Fortsatz 20 ist am Koppelglied 19 konzentrisch ein kurzer Fortsatz 24 ausgebildet. Auf diesen ist ein doppelt wirkender Kolben 25 mit seiner Kolbenstange 26 aufgeschraubt, welche in eine mittige Stufenbohrung 27 des Hydraulikkörpers 13 eintaucht. Im erweiterten Teil 27A der Stufenbohrung 27 gleitet der Kolben 25. Er unterteilt die Bohrungsstufe 27A in zwei Druckräume 29 und 30. In die Kolbenstange 26 ist noch ein Einsatz 31 eingeschraubt, zwischen dem und dem Grund des Kolbens 25 ein Druckbegrenzungsventil 33 angeordnet ist. Dieses hat einen membranförmigen Ventilkörper 34, welcher mit einer im Kolben ausgebildeten, mittigen Bohrung 35 zusammenwirkt, die mit einer Querbohrung 36 in Verbindung steht, welche in den Druckraum 30 mündet. Versetzt zur Bohrung 35 durchdringt den Kolben 25 eine Längsbohrung 37, die vom Druckraum 29 ebenfalls bis zum Druckbegrenzungsventil 33 reicht. Wenn die Membran 34 an ihrem Sitz anliegt, trennt sie die beiden Bohrungen 35 und 37 voneinander.

Im Hydraulikkörper 13 ist in Höhe der Kolbenstange 26 eine Radialkolbenpumpe 38 angeordnet mit mehreren radial verlaufende Sackbohrungen 39, in denen Kolben 40 gleiten, die sich mit ihren außenliegenden Kuppen am Innenring 41A eines Kugellagers 41 anlegen. Das Kugellager 41 ist mit seinem Außenring 41B im Zylinderkopfdeckel 42 der Brennkraftmaschine gelagert. Das Kugellager 41 ist exzentrisch zur Längsachse der Kolben 25 angeordnet, so daß diese bei Drehung des Hydraulikkörpers 13 eine Hubbewegung ausführen. Die Anzahl der Sackbohrungen 39 entspricht der Anzahl der Schrauben 14, und sie befinden sich in derselben Ebene.

Wie die Figur 2 zeigt, führt vom Grund jeder Sackbohrung 39 eine kurze, quer verlaufende Bohrung 44 zu einer im Durchmesser viel größeren Bohrung 45, in welcher ein Einsatz 46 angeordnet ist, der ein Auslaßventil 47 aufnimmt. Dieses hat einen kugeligen Ventilkörper 48, der sich auf einen konischen Ventilsitz 49 unter der Kraft einer Druckfeder 50 legt, an welchem die Bohrung 44 mündet. Von einer Stelle neben der Bohrung 44 geht im Einsatz eine parallel verlaufende Bohrung 51 aus, in welche eine Bohrung 52 mündet, die zu einem Ringspalt 53 führt, welcher mit dem Druckraum 30 in Verbindung steht. Daraus ist zu erkennen, daß dann, wenn sich der Ventilkörper 48 von seinem Sitz abgehoben hat, Verbindung besteht von der Kolbenbohrung 39 bzw. deren Verdrängungsraum zum Druckraum 30.

Oberhalb des Grundes der Sackbohrung 39 mündet eine eine Drossel 56 aufnehmende Schrägbohrung 55, die bis zur Schraube 14 führt. Die Schraube 14 hat eine durchgehende Querbohrung 56, welche jedoch verschlossen ist. Von der Querbohrung 56A geht eine die Schraube weitgehend durchdringende Längsbohrung 57 aus, welche in den Grund der die Schraube aufnehmenden Bohrung 58 mündet. Von dort verläuft eine Schrägbohrung 59 zu einer Ringnut 60 am Außenumfang der Hülse 22. In die Ringnut mündet eine am Außenumfang der Hülse verlaufende Längsnut 61, die Verbindung hat zu einer in der Nockenwelle verlaufenden Schrägbohrung 62, diese wieder zu einer Querbohrung 63 im Lager 11. Die Bohrung 63 steht über eine Leitung mit einer Vorförderpumpe 64 in Verbindung, die aus einem Druckmittelreservoir ansaugt - siehe auch Figur 3. Daraus ist zu erkennen, daß die die Kol- ben 40 aufnehmende Sackbohrung 39 über die zuletzt geschilderten Verbindungen mit dem Reservoir in Verbindung steht, das heißt die Schrägbohrung 55 bildet die Saugbohrung für die Radialkolbenpumpe, während die Drossel 56 eine Saugdrossel für eine Druckmittelrestriktion bei hohen Drehzahlen bildet.

Der Hydraulikkörper 13 ist durch ein zweiteiliges Ventilgehäuse 66 eines Elektromagnetventils 70 verschlossen, das eine von außen ausgehende Querbohrung 67 aufweist, die an einem Ventilsitz 68 für einen kugeligen Ventilkörper 61 mündet. Der Ventilkörper 69 steuert eine mittige Bohrung 71, von welcher bei abgehobenem Ventilkörper eine Verbindung besteht vom Druckraum 29 zur Bohrung 67. Auf den Ventilkörper 69 vermag ein Stift 73 einzuwirken, welcher im Anker 74 eines Elektromagneten 75 fest angeordnet ist. Der Stift 73 durchdringt gleitend eine Längsbohrung 76 in der Ventilplatte 66.

Auf die Konstruktion des Elektromagneten ist nur kurz eingegangen. Er weist eine Spule 77 auf, die in einem Deckel 78 angeordnet ist, welcher eine Bohrung 79 im Zylinderkopfdeckel 42 verschließt, in welche auch der Hydraulikkörper 13 mit seinem Endteil eindringt. Der Stift 73 besteht aus nicht magnetischem Werkstoff, der Magnetkern 80 aus weichmagnetischem Werkstoff. Der Magnetkern 80 ist durch seine besondere Ausbildung so gemacht, daß man ein Proportional-Druckbegrenzungsventil erhält.

Am Außenumfang des Ventilkörpers 13 ist noch ein Sensorring 81 angeordnet, der gleichzeitig das Kugellager 41 gegen Verschieben sichert. Der Sensorring 81 ermittelt die Drehzahl der Nockenwelle und signalisiert sie an ein elektronisches Steuergerät, welches das Magnetventil 75 nach bestimmten Kriterien steuert.

Wenn das Proportional-Druckbegrenzungsventil 75 stromlos ist, bewegen sich Anker 74 samt Stift 73 durch den Druck im Druckraum 29 nach links, so daß der Ventilkörper 69 den Durchgang vom Druckraum 29 über die Bohrungen 71 und 67 zur Umgebung, beispielsweise dem Druckmittelreservoir freigibt.

Wenn das Antriebszahnrad 12 samt Nockenwelle 10 und Zylinderkörper 13 rotiert, führen die Kolben 40 eine Hubbewegung aus und saugen über die Schrägbohrungen 55 und die oben beschriebene Verbindung Druckmittel aus dem Druckmittelreservoir an. Beim Einwärtshub wird das Druckmittel über die Auslaßventile 47 in den Ringspalt 53 sowie in den Druckraum 30 verdrängt. Nun wird der Kolben 25 durch den in diesem Druckraum herrschenden Druck nach links verschoben, worauf das Koppelglied 19 mit seinen Verzahnungen der Nockenwelle 10 eine Relativverdrehung gegenüber dem Antriebszahnrad 12 erteilt. Sie nimmt nun eine erste Stellung ein. Das für die Ansaugung durch die Kolben 40 notwendige Druckmittel wird über die Vorförderpumpe 64 zugeführt.

Bei erregtem Elektromagnet 75 wird der Ventilkörper 69 durch Anker 74 und Stößel 73 auf seinen Ventilsitz 68 gedrückt. Dadurch wird der Ablauf des Druckmittels aus dem Druckraum 29 verhindert. Nun baut sich im Druckraum 30 durch das weiterhin geförderte Druckmittel ein bestimmter Druck auf - zum Beispiel 30 bar -, worauf sich das Druckbegrenzungsventil 33 duch Abheben der Membran 34 von ihrem Ventilsitz öffnet. Nun kann Druckmittel über die Bohrung 35 und die Längsbohrung 37 in den Druckraum 29 eindringen, wo sich nun ebenfalls der Druck erhöht, bis er denselben Wert erreicht hat wie im Druckraum 30. Da jedoch die freie Kolbenfläche wesentlich größer ist als die Ringkolbenfläche, bewegt sich der Kolben 25 nach rechts. Durch das Koppelglied 19 bzw. seine Verzahnungen wird nun der Nockenwelle 10 eine neue relative Winkellage gegenüber dem Antriebszahnrad 12 erteilt. Möglich ist dies, da die Hülsen 15 in ihren Längsschlitzen des Antriebszahnrads nach beiden Seiten hin beweglich sind, bezogen auf den Umfang des Antriebszahnrads.Die Saugdrosse 56 begrenzt den Zustrom zu den Kolbenbohrungen 39.

Durch Teilbestromung des Proportional-Druckbegrenzungsventils 75 können Zwischenstellungen des Koppelglieds 19 und damit der Nockenwelle 10 erreicht werden. Dabei sind die nach rechts wirkenden Hydraulikkräfte im Gelichgewicht mit der nach links wirkenden Kraft, die sich aus dem angetriebenen Kettenrad 12 über die Verzahnung am Koppelglied ergibt.

Es sei nochmals kurz auf den Elektromagneten 75 eingegangen. Bei Drehung von Nockenwelle 10 und Anker 74 in dem erregten Elektromagneten werden in dem Anker Wirbelströme induziert, die wiederum ein der Drehung entgegengesetztes Moment auf den Anker ausüben. Die Aufhängung des Ankers 74 an dem Stift 73 und die Kraftweiterleitung auf den Ventilkörper 69 lassen eine Drehung von Anker und Magnetkern zu. Der sich drehende Stift 73 hat bei axialer Bewegung fast keine Reibkraft. Dadurch wird das Proportional-Druckbegrenzungsventil hysteresearm, wodurch sich der Druck im Druckraum 29 sehr genau einstellen läßt.

## Patentansprüche

1. Hydraulische Steuereinrichtung zum Verdrehen der Nockenwelle (10) einer Brennkraftmaschine mittels eines durch Druckkraft längs verschieblichen Koppelglieds (19), das an einer ersten Stelle an seinem Außenumfang eine Verzahnung (21) aufweist, die mit einer ebensolchen Verzahnung am Innenumfang der Nockenwelle (12) in Eingriff steht und das mit einem Ende in einem von der Brennkraftmaschine angetriebenen, hohlzylindrischen Kettenrad (12) gelagert ist, das eine mittige Bohrung aufweist, die an ihrem Innenumfang eine Verzahnung (21) hat, welche mit einer ebensolchen Verzahnung an einer zweiten Stelle am Außenumfang des Koppelglieds (19) in Eingriff steht, wobei eine der Verzahnungspaarungen eine Schrägverzahnung ist, die andere eine Geradverzahnung, und wobei im Koppelglied ein doppelt wirkender, von Druckmittel beaufschlagter Kolben (25) angeordnet ist, an den einerseits ein ringförmiger Druckraum (30) und andererseits ein großer Druckraum (29) angrenzt und der stets am Koppelglied (19) anliegt, wobei das Druckmittel von einer Pumpe gefördert und über ein Elektromagnetventil (75) zur Druckbeaufschlagung des Kolbens zugeleitet wird, wobei durch Verschieben des Koppelgliedes eine relative Verdrehung der Nockenwelle (10) gegenüber dem Kettenrad (12) erfolgt, und mit einem an das erweiterte Endteil (10a) der Nockenwelle (10), an dem auch das Antriebszahnrad (12) sitzt, angeflanschten Hydraulikkörper (13), in dem eine in mehreren radialen Bohrungen (39) gleitende Kolben (40) aufnehmende Radialkolbenpumpe (38) angeordnet ist, deren außenliegende Kuppen am Innenumfang (41A) eines Ringes gleiten, der exzentrisch gegenüber der Achse der Nockenwelle (10) angeordnet ist, dadurch gekennzeichnet, daß der die außenliegenden Kuppen der Kolben (40) führende Ring der Innenring eines Kugellagers (41) ist, daß vom jeweiligen Verdichtungsraum der Kolbenbohrungen (39) der Radialkolbenpumpe (38) über an diese angeschlossene Auslaßventile (47) Druckmittelverbindungen (52, 53) zu einem im Hydraulikkörper (13) gelegenen Zylinderraum (27A) führen, wobei die Auslaßventile (47) und die Druckmittelverbindungen (52, 53) im rotierenden Hydraulikkörper (13) angeordnet sind und daß der doppelt wirkende Kolben (25) ein Druckbegrenzungsventil (33) aufweist, über welches eine Kanalverbindung (35, 37) vom ringförmigen Druckraum (30) zum großen Druckraum (29) herstellbar ist.

2. Einrichtung nach Anspruch 1, dadurch gekennzeichnet, daß der den doppelt wirkenden Kolben (25) aufnehmende Zylinderraum (27A) durch ein Ventilgehäuse (79) abgeschlossen ist, in dem das den Druckraum (29) steuernde elektromagnetisch betätigte Ventil (70) angeordnet ist.

3. Einrichtung nach Anspruch 2, dadurch gekennzeichnet, daß das elektromagnetisch betätigbare Ventil (70) einen auf seinen Ventilkörper (69) einwirkenden Stößel (73) aufweist, welcher in einem Anker (74) des Elektromagneten (75) fest angeordnet ist, dessen Magnetflußführung (80) als Platte ausgebildet ist.

4. Einrichtung nach Anspruch 1 oder 2, dadurch gekennzeichnet, daß die Nockenwelle (10), das Antriebszahnrad (12) und der Hydraulikkörper (13) durch Schrauben (14) verbunden sind, die Druckmittelkanäle (56, 57) aufweisen, welche einerseits über Kanäle (59, 62, 63) mit dem Druckmittelreservoir in Verbindung stehen, andererseits über mit jeweils einer Saugdrossel (56) versehene Kanäle (55), welche zu den Kolbenbohrungen (39) führen.

5. Einrichtung nach einem der Ansprüche 1 bis 4, dadurch gekennzeichnet, daß an die Druckseite jeder Kolbenbohrung (39) ein Auslaßventil (47) angeschlossen ist, von dem Verbindung herstellbar ist zum ringförmigen Druckraum (30) am doppelt wirkenden Kolben (25).

6. Einrichtung nach Anspruch 4, dadurch gekennzeichnet, daß die Schrauben (14) durch Hülsen (15) dringen, welche in im Antriebszahnrad (12) ausgebildeten bogenförmigen Schlitzen (12A) angeordnet sind.

## Claims

1. Hydraulic control device for rotating the camshaft (10) of an internal-combustion engine by means of a coupling member (19) which is displaceable longitudinally by means of pressure force and which, at a first point on its outer circumference, has a toothing (21) which is in engagement with a like toothing on the inner circumference of the camshaft (12) the said coupling member (19) being mounted at one end in a hollow-cylindrical chain wheel (12) driven by the internal-combustion engine and having a central bore possessing, on its inner circumference, a toothing (21) which is in engagement with a like toothing at a second point on the outer circumference of the coupling member (19), one of the pairings of toothings being a helical toothing and the other a spur toothing, and there being arranged in the coupling member a double-acting piston (25) which is loaded by pressure medium and to which, on the one hand, an annular pressure space (30) and, on the other hand, a large pressure space (29) adjoin, and which constantly bears on the coupling member (19), the pressure medium being conveyed by a pump and being fed via an electromagnetic valve (75) for loading the piston with pressure, a relative rotation of the camshaft (10) in relation to the chain wheel (12) taking place as result of the displacement of the coupling member, and with a hydraulic body (13) which is flanged onto the widened end part (10a) of the camshaft (10), on which the driving gearwheel (12) is also seated, and in which is arranged a radial piston pump (38) which receives pistons (40) sliding in a plurality of radial bores (39) and the outer caps of which slide on the inner circumference (41A) of a ring arranged eccentrically relative to the axis of the camshaft (10), characterized in that the ring guiding the outer caps of the pistons (40) is the inner ring of a ball bearing (41), in that pressure-medium connections (52, 53) lead from the respective compression space of the piston bores (39) of the radial piston pump (38), via outlet valves (47) connected to these, to a cylinder space (27A) located in the hydraulic body (13), the outlet valves (47) and the pressure-medium connections (52, 53) being arranged in a rotating hydraulic body (13), and in that the double-acting piston (25) has a pressure-relief valve (33), via which a channel connection (35, 37) from the annular pressure space (30) to the large pressure space (29) can be made.

2. Device according to Claim 1, characterized in that the cylinder space (27A) receiving the double-acting piston (25) is closed off by means of a valve housing (79), in which the electromagnetically actuated valve (70) controlling the pressure space (29) is arranged.

3. Device according to Claim 2, characterized in that the electromagnetically actuable valve (70) has a tappet (73) which acts on its valve body (69) and which is fixedly arranged in an armature (74) of the electromagnet (75), the magnetic-flux guide (80) of which is designed as a plate.

4. Device according to Claim 1 or 2, characterized in that the camshaft (10), the driving gearwheel (12) and the hydraulic body (13) are connected by means of screws (14) having pressure-medium channels (56, 57) which are connected to the pressure-medium reservoir, on the one hand via channels (59, 62, 63) and on the other hand via channels (55) which are each provided with a suction throttle (56) and which lead to the piston bores (39).

5. Device according to one of Claims 1 to 4, characterized in that connected to the pressure side of each piston bore (39) is an outlet valve (47), by which a connection can be made to the annular pressure space (30) on the double-acting piston (25).

6. Device according to Claim 4, characterized in that the screws (14) pass through sleeves (15) which are arranged in arcuate slots (12A) formed in the driving gearwheel (12).

## Revendications

1. Installation de commande hydraulique pour tourner l'arbre à cames (10) d'un moteur à combustion interne à l'aide d'un organe de liaison (19) coulissé longitudinalement par une pression, et qui présente à un premier emplacement, de sa périphérie extérieure, une denture (21) en prise avec une denture de même nature à la périphérie intérieure de l'arbre à cames (12) et qui est montée par une extrémité dans une roue à chaîne (12), cylindrique, creuse entraînée par le moteur à combustion interne, et ayant un perçage central muni d'une denture (21) à sa périphérie intérieure, en prise avec une denture de même type à un second emplacement de la périphérie extérieure de l'organe de liaison (19), l'une des deux paires de dentures étant une denture en biais et l'autre une denture droite, un piston 25 soumis au fluide sous pression, à double effet étant logé dans l'organe de liaison, ce piston étant adjacent d'une part à une chambre de pression (30) annulaire et d'autre part à une grande chambre de pression (29) en s'appliquant toujours contre l'organe de couplage (19), le fluide sous pression étant fourni par une pompe pour passer à travers une électrovanne (75) et solliciter en pression le piston, le coulissement de l'organe de couplage provoquant une rotation relative de l'arbre à cames (10) par rapport à la roue à chaîne (12) et un boîtier hydraulique (13) étant bridé sur l'extrémité élargie (10A) de l'arbre à cames (10) portant également la roue dentée d'entraînement (12), logeant une pompe à pistons radiaux (38) avec plusieurs perçages radiaux (39) recevant en coulissement des pistons (40) dont les extrémités extérieures glissent sur la périphérie intérieure (41A) d'un anneau monté de manière excentrée par rapport à l'axe de l'arbre à cames (10), caractérisée en ce que l'anneau contre lequel s'appuient les extrémités bombées extérieures des pistons (40) est la cage intérieure d'un palier à roulement à billes (41), en ce que chaque chambre de compression des alésages (39) logeant les pistons de la pompe à pistons radiaux (38), est reliée par des conduites de fluide sous pression (52, 53) par des soupapes d'échappement (47) à une chambre de cylindre (27A) dans le boîtier hydraulique (13), les soupapes d'échappement (47) et les conduites de liaison de pression (52, 53) étant prévues dans le boîtier hydraulique rotatif (13) et en ce que le piston à double effet (25) comporte une soupape de limitation de pression (33) qui permet de réaliser une communication de canaux (35, 37) entre la chambre de pression (30) annulaire et la grande chambre de pression (29).

2. Installation selon la revendication 1, caractérisée ne ce que la chambre de cylindre (27A) qui reçoit le piston (25) à double effet est fermée par un boîtier d'électrovanne (79) recevant l'électrovanne (70) qui commande la chambre de pression (29).

3. Installation selon la revendication 2, caractérisée en ce que l'électrovanne (70) comporte un poussoir (73) agissant sur son organe d'obturation (69), ce poussoir étant solidaire de l'induit (74) de l'électroaimant (75) et son moyen de guidage de flux magnétique (80) étant une plaque.

4. Installation selon la revendication 1 ou 2, caractérisée en ce que l'arbre à cames (10), le pignon denté d'entraînement (12) et le boîtier hydraulique (13) sont reliés par des vis (14) comportant des canaux de passage de fluide sous pression (56, 57), communiquant d'une part par des canaux (59, 62, 63) avec le réservoir de liquide de pression et conduisant d'autre part aux alésages (39) logeant les pistons, par des canaux (55) munis respectivement d'un organe d'étranglement d'aspiration (56).

5. Installation selon l'une des revendications 1 à 4, caractérisée par une soupape d'échappement (47) reliée aux côtés de pression de chaque alésage (39), qui permet de réaliser une liaison vers la chambre de pression (30) annulaire au niveau du piston à double effet (25).

6. Installation selon la revendication 4, caractérisée en ce que les vis (14) traversent des douilles (15) logées dans des fentes (12A) en arc de cercle réalisées dans la roue dentée d'entraînement (12).
